# DEMANDE DE BREVET EUROPEEN

(11) **EP 1 346 676 A1**
(43) Date de publication de la demande: **24.09.2003**
(21) Numéro de dépôt: 03425177.7
(22) Date de dépôt: 20.03.2003
(51) Int. Cl.: A47G 19/06

(54) **Cabaret party**

(30) Priorité: 22.03.2002 IT FI20020050
(71) Demandeur: Lui di Luigi Spataro, 50018 Scandicci (Firenze) (IT)
(72) Inventeur: Lui di Luigi Spataro, 50018 Scandicci (Firenze) (IT)

(57) **Abrégé**

L'invention nait de l'exigence de renfermer dans un seul élément aux dimensions réduites tout ce qui est nécessaire comme équipement ( réutilizable ou jetable )pour la consommation des
repas debout à l'occasion de fetes en gènèral.

On soutient l'invention par une seule main dans la partie centrale (A) au-dessous de l'assiette correspondante au barycentre du cabaret.

Pour assurer que le cabaret né tombe pas accidentellement de main à été appliquée une petite ceinture de securité (M,N).

On peut construire le cabaret en divers matériaux en faisant cas des procés productifs dans le secteur de l'estampage des matériaux plastiques et du bois.

## Description

L'invention nait de l'exigence de renfermer dans un seul élément tout ce qui est nécessaire comme équipement ( réutilizable ou jetable ) pour la consommation des repas debout à l'occasion de buffets, réceptions et fetes en général.

L'invention a été projetée pour contenir au possible les dimensions ( 380 x 255 millimétres ), dans le but principal de pouvoir soutenir l'invention meme ( avec tous les accessoires ) par une seule main.

En effet dans si peu d'espace il est possible ( suivant illustration n. 3 page 1/1 des dessins ) d'insérer tous les appareils plus communément utilisés.

Description de l'illustration n. 3 page 1/1 ( des dessins ) :
- ill . 3 (A) place de l'assiette, avec la possibilitè de loger au-dessus l'assiette creuse.
- ill . 3 (B) et ill. 3 (C) cavité passante, en forme circulaire, pour l'insertion des verres.
- ill . 3 (D) logement de la cuillère à soupe.
- ill . 3 (E) logement du couteau.
- ill . 3 (F) logement de la petite cuillére à gateau.
- ill . 3 (G) logement de la pourchette.
- ill . 3 (L) logement de la petite fourchette à gateau.
- ill . 3 ( I ) cavité passante pour la serviette de table repliée.

On soutient l'invention par une seule main dans la partie centrale au-dessous de l'assiette, correspondante au barycentre du cabaret,pour permettre ainsi l'exact équilibre.

Pour assurer que le cabaret né tombe pas accidentellement de main a été appliquée une petite ceinture de securité représentée dans les deux vues du cabaret. [ ill. n 1 (M) et ill. n 2 (N) des dessins ].

On peut construire le cabaret en divers matériaux, tous recyclabes.

L'invention peut trouver une ample résponce dans l'industrie de l'estampage des matériaux plastiques et du bois .

La forme de l'invention permet l'entassement et l'emballage des cabarets disposés l'un su l'autre, reduisant l'espace d'encombrement.

## Revendications

1. Cabaret ,de dimensions contenues, avec logements de formes et dimensions différentes pour assiettes et creuses, couverts et verres, reutilizables et pou jetables, pour la consommation d'un repas debout.

2. La petite ceinture de sécurité, [ill. n.1 (M) et ill. n.2 (N) page 1/1 des dessins ], en enveloppant le poignet de la personne qui tient par sa main le cabaret ,permet une meilleure stabilité au cabaret meme et une plus grande sécurité de mouvement à la personne qui le tient sur sa main.

3. Le cabaret grace à sa forme reste parfaitement stable en équilibre meme s'il est posé sur un plan horizontal, comme par exemple un table.
En effet la partie qui est au-dessous du logement de l'assiette est une partie convexe à base plate (ill. n 1 page 1/1 et ill. n 2 page 1/1 des dessins ), en position barycentrique par rapport au cabaret.

4. Chaque objet, qui peut etre contenu dans le cabaret ,a un logement spécifique , contenu dans l'épaisseur du cabaret comme pour les couverts, estampè en relief comme pour le logement de l'assiette ou passant comme pour les verres et la serviette de table, de façon que la chute est évitée (ill. n 3 page 1/1 des dessins ).
